# EUROPÄISCHE PATENTSCHRIFT

(11) **EP 0 835 943 B1**
(45) Veröffentlichungstag und Bekanntmachung des Hinweises auf die Patenterteilung: **27.09.2000**
(21) Anmeldenummer: 97114813.5
(22) Anmeldetag: 27.08.1997
(51) Int. Cl.: C21C 7/00, F27D 1/14

(54) **Unterglocke für das CAS-OB-Verfahren**
Under bell for the CAS-OB process
Cloche inférieure pour le procédé CAS-OB

(30) Priorität: 09.10.1996 DE 29617580 U
(43) Veröffentlichungstag der Anmeldung: 15.04.1998
(73) Patentinhaber: Foseco GmbH, 46325 Borken (DE)
(72) Erfinder: Fuchs, Edmund, 46325 Borken (DE); Nitzel, Gerald, 46325 Borken (DE); Kato, Hitoshi, 46325 Borken (DE)
(74) Vertreter: DIEHL GLAESER HILTL & PARTNER

(56) Entgegenhaltungen:
- EP-A- 0 000 466
- EP-A- 0 059 411
- ANDERSSON K ET AL: "BETRIEBSERGEBNISSE DER DOPPEL-CAS-OB-ANLAGE BEI SSAB TUNNPLAT AB RESULTS OF OPERATING A TWIN CAS-OB FACILITY AT SSAB TUNNPLAT AB" STAHL UND EISEN, Bd. 115, Nr. 9, 15.September 1995, Seiten 59-64, 145, XP000527910
- STOLTE G ET AL: "DAS CAS/CAS-OB-VERFAHREN" STAHL UND EISEN, Bd. 109, Nr. 22, 10.November 1989, Seiten 67-72, XP000103306

## Beschreibung

Die Erfindung bezieht sich auf eine Unterglocke für das CAS-OB-Verfahren nach dem Oberbegriff des Patentanspruchs 1.

Derartige Unterglocken, auch CAS-OB-Unterglocken genannt, werden mit einer Oberglocke verbunden und im Stahlwerk direkt in flüssigen Stahl getaucht, um im Innenraum der Glocke den vorhandenen Stahl zu legieren und/oder die darin befindliche Schmelze durch aluminothermisches Heizen zu erhitzen.

Bekannte Unterglocken bestehen im wesentlichen aus dem Stahlflansch, der der Aufnahme der Oberglocke dient, wobei an diesem Stahlflansch ein umlaufender Blechmantel befestigt wird. Der Blechmantel erhält dann eine Innen- und Außenverkleidung aus feuerfestem Material, so daß er vollständig insbesondere auch unten von dem feuerfesten Material umgeben ist.

Eine derartige Unterglocke wird beim Einsatz in der Schmelze thermisch stark beansprucht, und zwar von allen Seiten, so daß im Extremfall bei langen Temperaturbehandlungen Aufschmelzungen der Armierung und damit Risse und Löcher im Feuerbeton entstehen können. Aufgrund der Temperaturbeanspruchung von innen und außen kann es auch zu Trennungen zwischen dem äußeren Teil des Feuerfestmaterials und dem inneren Teil des Feuerfestmaterials kommen, was ebenfalls rasch zum Ausfall der Unterglocke führt.

Die vorliegende Erfindung beschäftigt sich mit einer Verbesserung der Unterglocke der eingangs genannten Art, um eine längere Lebensdauer zu erzielen. Erreicht wird dies durch die in den kennzeichnenden Teilen der Ansprüche angegebenen Merkmale.

Im Gegensatz zu bekannten Unterglocken weist die Unterglocke gemäß der Erfindung keine geschlossene Ummantelung auf. Der Verstärkungsteil ist in einer Ausführungsform durch eine Mehrzahl von gleichmäßig über Umfang verteilten Stäben gebildet. Diese werden an den Flansch angeschweißt und sind ihrerseits mit vorstehenden Teilen versehen. Der Flansch und die nach unten vorstehenden Stäbe werden in einer Form allseitig mit Feuerfestmaterial, Vibrierbeton oder Feuerbeton umgossen.

Bei einer anderen Ausführungsform wird zwar der konventionelle Blechmantel bei einer Unterglocke verwendet, allerdings ist dieser Blechmantel über den Umfang verteilt mit einer Mehrzahl von Vertikalschlitzen ausgebildet.

Durch die Ausbildung des Verstärkungsteils entweder als eine Mehrzahl von Stäben oder als Blechmantel mit Längsschlitzen wird erreicht, daß der innere und der äußere Teil des Feuerfestmaterial miteinander in Verbindung ist, so daß keine thermischen Spannungen und Risse auftreten können. Dies führt selbstverständlich zu einer größeren Lebensdauer der Unterglocke.

Die Stangen des Verfestigungsteils der Unterglocke gemäß der Erfindung können als Torstahlstangen ausgebildet sein und mit V-Ankern bestückt sein. Sie können am Umfang Abstände zwischen 100 bis 300 mm haben und über eine Ringleitung miteinander verbunden sein. Eine ähnliche Konstruktion gemäß der Erfindung weist zwischen den vertikalen Längsschlitzen des Blechmantels V-Anker auf. Zusätzlich können noch V- und U-Anker am Montageflansch angebracht werden

Alle diese Maßnahmen dienen dazu, einen durchgängigen Verbund des Feuerfestmaterials bei einer Minimierung thermischer Spannungen bei der Trocknung zu erreichen.

Die Lebensdauer von Unterglocken gemäß der Erfindung können ein mehrfaches derjenigen konventioneller Unterglocken erreichen.

Die Erfindung wird nachstehend anhand der Zeichnung beispielsweise erläutert.

Die einzige Figur der Zeichnung zeigt einen vertikalen Längsschnitt durch eine Unterglocke gemäß der Erfindung.

In der Figur ist mit 10 der obere Ringflansch der Unterglocke bezeichnet. An diesem Unterflansch steht nach unten gerichtet ein Ringteil vor, der mit dem Flansch 10 verbunden ist.

An dem Ringflansch ist eine Mehrzahl von Stangen 12 befestigt, es kann sich hierbei um Rundstangen im Bereich von 10 bis 20 mm Durchmesser handeln. In der Figur sind nur insgesamt sechs derartige Stäbe gezeigt. Die Stäbe 12 sind an dem Flansch 10 angeschweißt und haben im wesentlichen eine axiale Erstreckung. An den Stäben 12 ist jeweils eine Mehrzahl von Ankern, Stäben 14 oder dgl. angebracht.

Mit 11 ist das Feuerfestmaterial bezeichnet, welches die Stäbe 12 vollständig umgibt.

## Patentansprüche

1. Unterglocke für das CAS-OB-Verfahren (Composition Adjustment by Sealed argon bubbling - Oxygen Blowing) in Stahlwerken, aufweisend einen horizontal ausgerichteten Flansch zur Aufnahme der Oberglocke und einen metallisch am Flansch befestigten Verstärkungsteil, der vom Feuerfestmaterial umgeben ist, dadurch gekennzeichnet, daß der Verstärkungsteil aus einer Mehrzahl von vertikal ausgerichteten Stahlstangen (12) gebildet ist, die über den Umfang des Flansches (10) gleichmäßig verteilt an diesem befestigt sind und von Feuerfestmaterial (11) umgeben sind.

2. Unterglocke nach Anspruch 1, dadurch gekennzeichnet, daß die Stahlstangen über eine Ringleitung miteinander verbunden sind.

3. Unterglocke nach Anspruch 1 oder 2, dadurch gekennzeichnet, daß die Stahlstangen (12) eine Mehrzahl von vorstehenden Stäben (14) aufweisen.

4. Unterglocke für das CAS-OB-Verfahren (Composition Adjustment by Sealed argon bubbling - Oxygen Blowing) in Stahlwerken, aufweisend einen horizontal ausgerichteten Flansch zur Aufnahme der Oberglocke und einen metallisch am Flansch befestigten Verstärkungsteil, der vom Feuerfestmaterial umgeben ist, dadurch gekennzeichnet, daß der Verstärkungsteil (12) als Blechmantel gebildet ist, der mit einer Mehrzahl im wesentlichen vertikal ausgerichteter Längsschlitze ausgebildet ist.

## Claims

1. Under-bell for the CAS-OB (Composition Adjustment by Sealed argon bubbling - Oxygen Blowing) process in steelplants, comprising a horizontally directed flange to hold the upper bell and a metallic reinforcement element attached to the flange, which is surrounded by a flame-resistant material,
**characterised in that**
the reinforcement element is formed of a multiplicity of vertically directed steel bars (12), which are distributed uniformly around the circumference of the flange (10) and are surrounded by a flame-resistant material (11).

2. Under-bell according to Claim 1,
**characterised in that**
the steel bars are connected to one another by a ring cable.

3. Under-bell according to Claims 1 or 2,
**characterised in that**
the steel bars (12) have a multiplicity of projecting rods (14).

4. Under-bell for the CAS-OB (Composition Adjustment by Sealed argon bubbling - Oxygen Blowing) process in steelplants, comprising a horizontally directed flange to hold the upper bell and a metallic reinforcement element attached to the flange, which is surrounded by a flame-resistant material,
**characterised in that**
the reinforcement element (12) is formed as a sheet cylinder having a multiplicity of essentially vertically directed longitudinal slits.

## Revendications

1. Cloche inférieure destinée au procédé CAS-OB (Composition Adjustment by Sealed argon bubbling - Oxygen Blowing/ajustement de la composition par barbotage de l'argon, insufflation d'oxygène dans des conditions hermétiques) dans les aciéries, comprenant un collet orienté horizontalement, destiné à recevoir la cloche supérieure, et un élément de renforcement qui est fixé par une liaison métallique contre le collet et est enveloppé d'un matériau réfractaire, caractérisée en ce que l'élément de renforcement est formé par une pluralité de barres d'acier (12) verticales, qui sont fixées sur toute la périphérie du collet (10) en étant régulièrement réparties sur celui-ci et sont enveloppées d'un matériau réfractaire (11).

2. Cloche inférieure selon la revendication 1, caractérisée en ce que les barres d'acier sont assemblées les unes avec les autres par l'intermédiaire d'une conduite annulaire.

3. Cloche inférieure selon la revendication 1 ou 2, caractérisée en ce que les barres d'acier (12) comportent une pluralité de tiges (14) s'avançant en saillie.

4. Cloche inférieure destinée au procédé CAS-OB (Composition Adjustment by Sealed argon bubbling - Oxygen Blowing) dans les aciéries, comprenant un collet orienté horizontalement, destiné à recevoir la cloche supérieure, et un élément de renforcement qui est fixé par une liaison métallique contre le collet et est enveloppé d'un matériau réfractaire, caractérisée en ce que l'élément de renforcement (12) est formé par une chemise métallique, qui est conçue avec une pluralité de fentes longitudinales orientées sensiblement dans la direction verticale.
